# EUROPÄISCHE PATENTSCHRIFT

(11) **EP 0 502 902 B1**
(45) Veröffentlichungstag und Bekanntmachung des Hinweises auf die Patenterteilung: **04.08.1993**
(21) Anmeldenummer: 90917457.5
(22) Anmeldetag: 27.11.1990
(51) Int. Cl.: D05B 35/02

(54) **KANTENFÜHRUNG FÜR EINE TEXTILBAHN**
EDGE GUIDE FOR A TEXTILE WEB
GUIDAGE DES LISIERES D'UNE NAPPE TEXTILE

(30) Priorität: 02.12.1989 DE 8914223 U
(43) Veröffentlichungstag der Anmeldung: 16.09.1992
(73) Patentinhaber: CARL SCHMALE GMBH & CO. KG, D-48607 Ochtrup (DE)
(72) Erfinder: FREERMANN, Johannes, D-4434 Ochtrup (DE)
(74) Vertreter: Köchling, Conrad-Joachim
(86) Internationale Anmeldenummer: DE9000911
(87) Internationale Veröffentlichungsnummer: WO9108334

(56) Entgegenhaltungen:
- DE-C- 3 710 025
- US-A- 1 961 979

## Beschreibung

Die Erfindung betrifft eine Kantenführung für eine Textilbahn mit den Merkmalen des Oberbegriffs des Anspruchs.

Eine derartige Nähanlage ist Gegenstand des DE-Patentes 37 10 025. Diese Nähanlage hat sich bei der selbsttätigen Herstellung von an ihren Enden eingefaßten Textilerzeugnissen bestens bewährt, wobei besonders vorteilhaft ist, daß gleichzeitig mehrere Bahnen von dem Warenbaum abgezogen werden können. Es hat sich jedoch gezeigt, daß bei der Verarbeitung von Grobware mit dicken Schußfäden, wie sie insbesondere bei Scheuertüchern Verwendung finden, insofern Schwierigkeiten auftreten, als die Schußfäden aus dem Gewebe herausfallen, so daß sich keine einwandfreien Ränder ergeben.

Die Erfindung hat es sich zur Aufgabe gemacht, das Herausfallen der Schußfäden an den Rändern der Textilerzeugnisse, wie insbesondere Scheuertüchern, zu verhindern.

Zur Lösung dieser Aufgabe dienen die im Anspruch gekennzeichneten Merkmale.

Durch die erfindungsgemäßen Maßnahmen wird verhindert, daß die dicken Schußfäden an den Rändern der Textilerzeugnisse aus dem Verbund des aus Kette und Schuß bestehenden Gewebes herausfallen. Es ergeben sich durch das Hochstellen der Kanten in einfacher Weise einwandfrei saubere Kanten, ein Erfolg, der in überraschender Weise durch verhältnismäßig einfache Mittel erzielt wird.

In den Zeichnungen ist ein Ausführungsbeispiel der erfindungsgemäßen Kantenführung dargestellt. Es zeigen:
- Fig. 1: die rechte und die linke Maschinenhälfte I und II mit den Vorschub- bzw. Abholzangen;
- Fig. 2: die rechte und die linke Maschinenhälfte I und II in Draufsicht auf die Zangen und die Riemen;
- Fig. 3: die Gesamtanordnung der Nähanlage mit der Aufstellvorrichtung für die Ränder der Textilbahn;
- Fig.3a: eine Seitenansicht auf die Aufstellvorrichtung;
- Fig. 4: eine Detail-Ansicht der Aufstellvorrichtung;
- Fig. 5 und 6: das Zusammenarbeiten der Klemmvorrichtung für die Textilbahn mit der Aufstellvorrichtung.

Figur 1 zeigt in Seitenansicht die rechte Maschinenhälfte I und die linke Maschinenhälfte II. Die Textilbahn 1 wird, vom Warenbaum kommend, von der Vorschubzange 2 erfaßt und in einer ersten Förderrichtung zur Maschinenmitte 0 befördert. Dabei gelangt die Textilbahn 1 in die Ebene M der Trennvorrichtung mit ihren Riemenpaaren 11, 12, die zum Transport bzw. Antrieb des Scheibenmessers dienen. Beiderseits der Maschinenmitte 0 sind Klemmvorrichtungen vorgesehen, die in Richtung des Längsförderers 14 arbeiten und z.B. aus zwei Riemenpaaren 7,8 und 9,10 bestehen. Seitlich der Trennvorrichtung sind die Schienen 18,19 der Aufstellvorrichtung 20 dargestellt. In der linken Maschinenhälfte II ist die Abholzange 3 zu erkennen, desgleichen die Klemmvorrichtung mit den Riemenpaarem 9, 10 und den Schienen 18, 19 der Aufstellvorrichtung 20.

Figur 2 zeigt eine Draufsicht auf die Zangen 2, 3 mit ihren Fingern 4, 5 und den Riemenpaaren 7,8 und 9, 10, wobei die Finger 4, 5 bei 6 in der Maschinenmitte 0 ineinandergreifen.

Figur 3 zeigt die Gesamtanordnung der Nähanlage in Draufsicht. Die Textilbahn 1 wird von den beiden Zangen 2, 3 in der ersten Förderrichtung zur Maschinenmitte 0 befördert, wo sie dem Längsförderer 14 übergeben wird. Die Längsförderer 14 transportieren die Textilbahn 1 in Pfeilrichtung zu den Nähmaschinen 13, wo sie gesäumt und genäht wird. Beiderseits der Längsförderer 14, auf denen die Textilerzeugnisse 17, wie Scheuertücher, liegen, ist die Aufstellvorrichtung 20 angeordnet, und zwar zwischen dem in der Zeichnung linken Ende der Trennvorrichtung und der Nähstation mit den Nähmaschinen 13. Die Aufstellvorrichtung 20 besteht aus je einer Anschlagschiene 18 und je einer Schwertschiene 19.

Figur 3a zeigt in Seitenansicht die Aufstellvorrichtung 20 mit der senkrecht zur Zeichenebene verlaufenden Textilbahn 1 und der Anschlagschiene 18 sowie der Schwertschiene 19. Die Anschlagschiene 18 hat an ihrem Beginn eine schräge Anlaufkante.

Figur 4 zeigt in Detail-Ansicht die Aufstellungsvorrichtung 20. Die Textilbahn 1 befindet sich in Klemmstellung zwischen den Riemen 9,10. Der Rand der Textilbahn 1 ist im Bereich der Anlaufschiene 18 hochgebogen (bei 1a). Die Anlaufschiene 18 ist mittels Distanzstücken an der Maschinenseitenwand befestigt. Das Gleiche gilt für die Schwertschiene 19.

Figuren 5 und 6 zeigen das Zusammenarbeiten der Klemmvorrichtung am Beispiel der Riemenpaare 9,10 für die Textilbahn 1 mit der Aufstellvorrichtung 20. Die Anlaufschiene 18 und die Schwertschiene 19 machen dabei die Auf- und Abbewegung der die Riemenklemmung bewirkenden Rollen mit. Figur 5 zeigt die geöffnete Stellung, während Figur 6 die Klemmstellung darstellt, in der die Riemen 9, 10 die Textilbahn 1 klemmen und die beiden Schienen 18, 19 sich in Arbeitsstellung befinden.

Vorteilhaft könnte die erfindungsgemäße Kantenführung auch schon in der Schneidstation selbst angeordnet werden. Da die feste Anschlagschiene 18 tiefer liegt als die Unterkante der Schwertschiene 19, kann man mit der Schiene 18 durchfahren. Die Schwertschiene 19 kann nicht ganz nach unten fallen, weil sie sich auf die feste Anschlagschiene 18 legt.

## Patentansprüche

1. Kantenführung für eine Textilbahn bei einer Nähanlage zur selbsttätigen Endherstellung von an ihren Rändern eingefaßten Textilerzeugnissen, wie insbesondere Scheuertüchern, bei der die Textilbahn (1) auf einem Warenbaum aufgewickelt und an ihren Längsseiten bereits eingefaßt ist,
mit einem Förderer zum Abzug der Textilbahn von dem Warenbaum, der in einer ersten Förderrichtung arbeitet,
mit einer Trennvorrichtung, die quer zur ersten Förderrichtung die erzeugnisgerechte Aufteilung der Textilbahn (1) bewirkt,
mit quer zur ersten Förderrichtung arbeitenden Endlos-Längsförderern (14), die einen klemmenden Transport zu beiderseits der Endlos-Längsförderer (14) angeordneten Nähmaschinen (13) so vornehmen, daß eine beiderseitige End-Einfassung unter Nahtbildung erfolgen kann,
mit zwischen einer rechten Maschinenhälfte (I) und einer linken Maschinenhälfte (II) in der ersten Förderrichtung bewegbaren Vorschub- und Abholzangen (2,3), wobei die Zangen (2,3) die durch die Trennvorrichtung abgeschnittenen Teile der Textilbahn (1) den Klemmvorrichtungen (7,8;9,10) der Längsförderer (14) übergeben, **dadurch gekennzeichnet**, daß zwischen dem den Nähmaschinen benachbarten Ende der Trennvorrichtung (M; 11, 12) und den Nähmaschinen (13) beiderseits des Längsförderers (14) zur Führung der Kanten der Textilbahn (1) eine Aufstellvorrichtung (20) angeordnet ist, die aus einer Anschlagschiene (18) und einer Schwertschiene (19) besteht, wobei die Anschlagschiene (18) mit einem schrägen Anlauf versehen ist, so daß die Kanten der Textilbahn (1) im rechten Winkel (1) hochstellbar sind.

## Claims

1. An edge guide for a textile web in a sewing machine for the automatic final production of textile products enclosed at their edges, such as more particularly scouring cloths, wherein the textile web (1) is wound on to a cloth beam, being already enclosed at its longitudinal sides, the guide having:
a conveyor for drawing off the textile web from the cloth beam, which operates in a first conveying direction;
a parting device which transversely of the first conveying direction divides up the textile web (1) appropriately to the product;
endless longitudinal conveyors (14) which operate transversely of the first conveying direction and which so perform clamping conveying to sewing machines (13) disposed on both sides of the endless longitudinal conveyors (14) that an end bordering can be produced on both sides with the formation of a seam;
advancing and retrieving tongs (2, 3) which can be moved between a right-hand half (I) of the machine and a left-hand half (II) of the machine in the first conveying direction, the tongs (2, 3) transferring those parts of the textile web (1) which have been separated by the parting device to the clamping devices (7, 8; 9, 10) of the longitudinal conveyors (14), **characterized in that** disposed between the end of the parting device (M; 11, 12) adjoining the sewing machines and the sewing machines (13) is an erecting device (20) which guides the edges of the textile web (1) and which consists of a stop rail (18) and a knife rail (19), the stop rail (18) having an inclined starting edge, so that the edges of the textile web (1) can be erected at a right angle (1).

## Revendications

1. Guidage des lisières d'une bande textile dans une installation de couture destinée à la fabrication finale automatique de produits textiles ourlés sur leurs bords, comme en particulier des serpillières, dans lequel la bande textile (1) est déroulée sur une ensouple de déroulement du tissu et déjà ourlée sur ses bords longitudinaux, comprenant un convoyeur qui est destiné à retirer la bande textile de l'ensouple de déroulement du tissu et qui fonctionne dans une première direction de déplacement, comprenant un dispositif de séparation produisant une séparation de la bande textile (1) qui est appropriée au produit et qui a lieu transversalement par rapport à la première direction de déplacement, comprenant des convoyeurs longitudinaux sans fin (14) qui fonctionnent transversalement par rapport à la première direction de déplacement, qui réalisent un transport par serrage vers des machines à coudre (13) disposées des deux côtés des convoyeurs longitudinaux sans fin (14), d'une manière telle qu'un ourlet puisse être réalisé des deux côtés sur les extrémités en s'accompagnant de la formation d'une couture, et comprenant des pinces d'avance et d'enlèvement (2, 3) qui peuvent être déplacées dans la première direction de déplacement, entre une moitié de droite (I) de la machine et une moitié de gauche (II) de la machine, les pinces (2, 3) transmettant aux dispositifs de serrage (7, 8 ; 9, 10) des convoyeurs longitudinaux (14) les morceaux de la bande textile (1) qui ont été découpés par le dispositif de séparation, caractérisé par le fait qu'un dispositif de relevage (20) est disposé entre les machines à coudre (13) et les extrémités du dispositif de séparation (M ; 11, 12) qui sont voisines des machines à coudre, des deux côtés du convoyeur longitudinal (14), en vue de guider les lisières de la bande textile (1), et qu'il est constitué par un rail de butée (18) et par un rail à lame (19), le rail de butée (18) étant pourvu d'une rampe d'accès oblique, de sorte que les lisières de la bande textile (1) peuvent être pliées vers le haut à angle droit (1a).
